# EUROPÄISCHE PATENTSCHRIFT

(11) **EP 0 013 255 B1**
(45) Veröffentlichungstag und Bekanntmachung des Hinweises auf die Patenterteilung: **06.07.1983**
(21) Anmeldenummer: 79710018.7
(22) Anmeldetag: 14.12.1979
(51) Int. Cl.: E05B 65/20, E05B 65/14, E05B 65/36

(54) **Türschloss insbesondere für Fahrzeugtüren**
Door lock, particularly for vehicle doors
Serrure de porte, en particulier pour portes de véhicules

(30) Priorität: 22.12.1978 AT 9211/78
(43) Veröffentlichungstag der Anmeldung: 09.07.1980
(73) Patentinhaber: Vereinigte Metallwerke Ranshofen-Berndorf AG, A-5282 Braunau am Inn (AT)
(72) Erfinder: Gemeinböck, Gerhard, Anton-Stattlergasse 115/17/7/23 (AT); Kreuter, Edmund, Dipl.Ing., Taglieverstrasse 6/10/9 (AT); Trimmel, Engelbert, Dipl.Ing., Margaretenstrasse 15/4 (AT)
(74) Vertreter: Hain, Leonhard

## Beschreibung

Die Erfindung betrifft ein Türschloß, insbesondere für eine Fahrzeugtür, mit elektrischer oder elektro-pneumatischer Fernsteuerung, wobei der äußere und der innere Betätigungshandgriff über je ein Zwischengestänge mit getrennten, koaxial drehbaren Teilen bewegungsmäßig gekuppelt sind.

Bekannte Schlösser rein mechanischer Bauart besitzen koaxial gelagerte Betätigungshandgriffe, die infolge unterschiedlicher Bodenhöhen schlecht zu bedienen sind und eine mechanische Sperrvorrichtung, welche einen Betätigungshandgriff abkoppelt. Derartige Schlösser sind für moderne Reisezugwagen für Geschwindigkeiten über 200 km/h, die vorzugsweise mit Schiebetüren ausgerüstet sind, nicht mehr geeignet, da sie nicht automatisierbar sind, d. h. ferngesteuert ent- und verriegelbar sind (z. B. bei Geschwindigkeiten über 5 km/h), sowie auch nicht ferngesteuert geschlossen bzw. geöffnet werden können und die jeweilige Stellung am Führerstand nicht angezeigt wird. Schließlich wird noch eine händische Schlüsselverriegelung und Nothandbetätigung bei Ausfall der Automatik verlangt. Dies erfordert elektro-mechanische Bauelemente, deren Genauigkeit bisher nicht genügte.

Erfindungsgemäß ist zur Vermeidung dieser Nachteile ein Türschloß der eingangs genannten Art dadurch gekennzeichnet, daß die äußeren und inneren Betätigungshandgriffe über Zug- bzw. Druckstangen auf jeweils einen koaxial um eine Achse drehbar gelagerten Schloßankerhebel, welcher einen Schaltmagneten trägt, wirken, die Schaltmagneten je einen berührungslosen Endschalter, welcher die Befehle der inneren bzw. äußeren Betätigungshandgriffe an die Türsteuerung weitergibt, betätigen und die Schloßankerhebel über je einen Mitnehmer in einer Drehrichtung mit einem koaxial um die Achse drehbar gelagerten Hebel verbunden sind, der eine Kupplungsstange bewegt, die über eine Federkupplung mit einem die Tür versperrenden Riegel verbunden ist, welcher durch eine manuelle mechanische Sperrvorrichtung blockierbar ist.

In der Zeichnung ist der Gegenstand der Erfindung beispielsweise dargestellt und an Hand seiner Funktion beschrieben.

Vom nicht dargestellten Betätigungsgriff innen, der eine horizontale Drehbewegung ausführt, wird eine verstellbare Zugstange 1 vertikal nach oben bewegt, die in einen kugelgelagerten Schloßankerhebel 2 eingreift, der gleichzeitig einen Schaltmagnet 3 trägt, welcher einen Endschalter 16 betätigt, der ein elektrisches Signal an die Türsteuerungslogik abgibt. Im stromlosen Zustand kann die Tür über einen Mitnehmer 4 geöffnet werden, der mit einem ebenfalls kugelgelagerten Hebel 5 verbunden ist, der die Kupplungsstange 6 zum Riegel 25 über eine Federkupplung 7 horizontal bewegt, d. h. öffnet. Der Hebel 5 ist über ein Gelenk 5' mit der Kupplungsstange 6 verbunden. Vom ebenfalls nicht dargestellten Betätigungshandgriff außen, der eine horizontale Drehbewegung ausführt, wird eine bewegliche Druckstange 8 horizontal nach rechts bewegt, die mit ihrem Mitnehmerkopf 8' in einen kugelgelagerten Schloßankerhebel 9 eingreift, der gleichzeitig einen Schaltmagnet 10 trägt, welcher einen Endschalter 17 betätigt, der ebenfalls ein Signal an die Türsteuerungslogik abgibt. Im stromlosen Zustand kann die Tür über eine Mitnehmerkante 11 geöffnet werden, die den Hebel 5 mitnimmt, der die Kupplungsstange 6 zum Riegel 25 über das als Federkupplung 7 ausgebildete Sicherheitssystem horizontal bewegt. Die Kupplungsstange 6 und der Riegel 25 werden mittels der Federkupplung 7 gekoppelt. Die Kupplungsstange 6 nimmt über die verstellbare Gewindescheibe 24 und die Feder 23 die Hülse 20, welche in der Führung 22 gleitet und damit den angeschraubten Riegel 25 mit. Die Federkraft der Feder 23 muß so stark sein, daß ohne die Feder zusammenzudrücken, die Verriegelung ausgelöst werden kann. Der Weg des Riegels 25 muß gleich dem der Kupplungsstange 6 sein. Wird die Tür abgesperrt, schwenkt der Vierkant 14 um 90° und schiebt über den Hebel 15 die Sperrvorrichtung 12 zwischen den Anschlag 21 und die Führung 22 in die gestrichelt gezeichnete Position 19 und verhindert ein Bewegen der Hülse 20. Wird ein Betätigungsgriff und somit die Stange 6 betätigt, so nimmt die Feder 23 den gesamten Weg auf. Durch die Platte 12 wird gleichzeitig der Magnet 13 vor den Endschalter 18 gebracht, welcher keine der Befehle von den Endschaltern 16 und 17 ausübt.

Wesentlich ist demnach der zentrisch angeordnete elektromechanische Schloßanker, welcher spielfrei in der Schloßgrundplatte gelagert ist (Kunststoffkugellager), der aus den Hebeln 2, 5, 9 und den Schaltmagneten 3 und 10 besteht. In Funktionsverbindung mit den berührungslosen Endschaltern 16 und 17 ermöglicht er die Befehle der Betätigungshandgriffe innen und außen an die Türsteuerung weiterzugeben, welche ein Öffnen der Tür bewirkt.

Diese einfache konstruktive Anordnung ersetzt eine Unzahl von Hebelkombinationen herkömmlicher Schloßausführungen. Die mechanisch abgesperrte Tür zeichnet sich dadurch aus, daß beide Griffe keine Funktion ausüben, d. h. die Sperrvorrichtung 12 ist in die gestrichelt gezeichnete Stellung 19 gerückt. Es können die Betätigungshandgriffe innen und außen frei bewegt werden, jedoch ohne die Hülse 20 und den Riegel 25 zu verschieben, so daß kein Schaden auftritt, da die verstellbare Federkupplung 7 dies verhindert.

## Patentansprüche

1. Türschloß, insbesondere für Fahrzeugtüren, mit elektrischer oder elektro-pneumatischer Fernsteuerung, wobei die äußeren und inneren Betätigungshandgriffe auf getrennte, koaxial gelagerte Teile einwirken, gekennzeichnet durch folgende Merkmale:
a) die äußeren und inneren Betätigungshandgriffe wirken über Zug- bzw. Druckstangen (1 bzw. 8) auf jeweils einen koaxial um eine Achse (26) drehbar gelagerten Schloßankerhebel (2 bzw. 9), welcher einen Schaltmagneten (3 bzw. 10) trägt;
b) die Schaltmagneten (3, 10) betätigen je einen berührungslosen Endschalter (16 bzw. 17), welcher die Befehle der inneren bzw. äußeren Betätigungshandgriffe an die Türsteuerung weitergibt;
c) die Schloßankerhebel (2, 9) sind über je einen Mitnehmer (4, 11) in einer Drehrichtung mit einem koaxial um die Achse (26) drehbar gelagerten Hebel (5) verbunden, der eine Kupplungsstange (6) bewegt, die über eine Federkupplung (7) mit einem die Tür versperrenden Riegel (25) verbunden ist, welcher durch eine manuelle mechanische Sperrvorrichtung (12) blockierbar ist.

2. Türschloß nach Anspruch 1, dadurch gekennzeichnet, daß die Sperrvorrichtung (12) ebenfalls Magnetschalter (13, 18) zur Steuerung bzw. Signalisierung aufweist.

3. Türschloß nach Anspruch 1 oder 2, dadurch gekennzeichnet, daß die Federkupplung (7) eine mit dem Riegel (25) fest verbundene Hülse (20) aufweist, in der die Kupplungsstange (6) liegt und mit ihr über eine Schraubendruckfeder (23) auf Zug gekuppelt ist.

## Claims

1. Door lock, particularly for vehicle doors, having an electrical or electro-pneumatic distant control with the outer and inner operating handles acting on separated coaxially arranged parts, characterized in that
a) the outer and inner operating handles are acting by means of pull or push rods (1 or 8) on one lock release lever each (2 or 9) which is coaxially pivoted around an axis (26) and which is supplied with a switching magnet (3 or 10);
b) the switching magnets (3, 10) each operate a limit switch (16 or 17), without contact, which transfers the orders of the inner or outer operating handles to the door control mechanism;
c) the lock release are connected by means of one engaging pin (4, 11) each on one direction of rotation with a lever (5) which is coaxially pivoted around the axis (26), the lever displacing a coupling rod (6) which is connected by means of a spring clutch (7) with a door-locking bolt (25) which can be blocked by a manual mechanical locking device (12).

2. Door lock according to claim 1, characterized in that the locking device (12) also has magnetic switches (12, 18) for controlling or sig ₁alling operations.

3. Door lock according to claim 1 or 2, characterized in that the spring clutch (7) has a sleeve (20) firmly connected with the locking bolt (25), the sleeve housing the rod (6) which is coupled with it for pull by means of a helical compression spring (23).

## Revendications

1. Serrure de porte, en particulier pour des portes de véhicule, comportant une telécom- mande électrique ou électropneumatique, de sorte que les poignées manuelles, intérieure et extérieure, de manoeuvre agissent sur des parties séparées, montées coaxialement, portes caractérisées par les caractéristiques suivantes:
a) les poignées de manoeuvre manuelles, intérieure et extérieure, agissent par l'intermédiaire de tiges de traction ou de compression (1 ou 8) chacune sur un levier (2 ou 9) de verrouillage de serrure, monté de façon à pouvoir tourner coaxialement autour d'un axe (26), et qui porte un aimant de commutation (3 ou 10);
b) les aimants de commutation (3, 10) actionnent chacun un interrupteur limiteur (16 ou 17) sans contact, qui transmet les ordres des poignées manuelles, intérieure ou extérieure, de manoeuvre au dispositif de commande de la porte;
c) les leviers (2, 9) de verrouillage de serrure sont reliés, par l'intermédiaire chacun d'un organe d'entraînement (4, 11) dans une direction de rotation, à un levier (5), monté de façon à pouvoir tourner coaxialement autour de l'axe (26), levier qui déplace une tige (6) de liaison, laquelle est reliée, par l'intermédiaire d'un accouplement (7) à ressort, à un pêne (25) qui verrouille la porte et peut être bloqué par un dispositif (12) de verrouillage mécanique manuel.

2. Serrure de porte selon la revendication 1, caractérisée en ce que le dispositif (12) de verrouillage présente également des aimants de commutation (13, 18) pour la commande ou la signalisation.

3. Serrure de porte selon l'une des revendications 1 ou 2, caractérisée en ce que l'accouplement (7) à ressort présente un manchon (20) assujetti au pêne (25), manchon dans lequel se situe la tige (6) de liaison et qui est accouplé à celleci en traction par l'intermédiaire d'un ressort hélicoïdal (23) de compression.
